# EUROPÄISCHE PATENTSCHRIFT

(11) **EP 1 915 922 B1**
(45) Veröffentlichungstag und Bekanntmachung des Hinweises auf die Patenterteilung: **04.05.2016**
(21) Anmeldenummer: 07033516.1
(22) Anmeldetag: 11.10.2007
(51) Int. Cl.: A47B 13/06, A47B 13/02, A47B 3/08, A47B 7/02

(54) **Klapptisch**
Folding table
Table pliante

(30) Priorität: 23.10.2006 DE 102006050260
(43) Veröffentlichungstag der Anmeldung: 30.04.2008
(73) Patentinhaber: Sedus Stoll AG, 79761 Waldshut (DE)
(72) Erfinder: Weissenrieder, Tobias, 79787 Lauchringen (DE); Donner, Siegfried, 79761 Waldshut-Tiengen (DE)
(74) Vertreter: Isarpatent

(56) Entgegenhaltungen:
- AT-B- 412 054
- DE-U1- 29 817 156
- FR-A- 2 598 301
- FR-A- 2 616 052
- US-A- 3 267 889

## Beschreibung

### TECHNISCHES GEBIET

Die vorliegende Erfindung betrifft einen Tisch gemäss dem Oberbegriff des Anspruchs 1. Inbesondere betrifft die Erfindung einen Stehtisch.

### STAND DER TECHNIK

Ein Stehtisch mit drei Beinen und abklappbarer Tischplatte, welcher Tisch auch bei abgeklappter Tischplatte noch auf seinen drei Beinen steht und wobei die Beine gegen die Tischplatte hin in einem unteren Bereich zusammenlaufen ist bekannt, wobei die drei Beine jedoch nicht bis zur Tischplatte reichen, sondern am Fuss einer Mittelsäule zusammenlaufen. Die Tischplatte wird durch die Mittelsäule getragen und ist über ein Gelenk in ihrem Zentrum mit dem Kopf der Mittelsäule verbunden. Die Tischplatte ist rund und weist einen der Höhe der Mittelsäule entsprechenden Radius auf, so dass die drei Beine das Abklappen der Tischplatte nicht behindern.

Mit abgeklappter Tischplatte lässt sich der Tisch mit weiteren gleichartigen Tischen platzsparend zusammenstellen.

Kritisch bei dem bekannten Tisch, wie generell bei allen Tischen mit Mittelsäule, ist ihre Stabilität, weshalb die Mittelsäule auch relativ dick und klobig und das sie mit der Tischplatte verbindende Gelenk mit einer grossen Druckverteilungsplatte versehen ist.

Ein Tisch der eingangs genannten Art ist aus FR 2 598 301 bekannt. Dabei bilden zwei Beine einen Verbindungsknoten, durch welchen sich das dritte gerade Bein erstreckt, wobei oberer und unterer Teil des dritten Beines jeweils an einem Drehgelenk am Verbindungsknoten befestigt ist. Nach dem Hochklappen der Tischplatte können die beiden Teile des dritten Beines um die Drehgelenke gedreht werden, so dass sie in einer Ebene liegen, welche durch das erste und zweite Bein gebildet ist. Die Drehachse liegt orthogonal zur Längserstreckung des dritten Beines. Ein solcher Mechanismus kann nicht mit drei formgleichen Beinen realisiert werden und wirkt daher ästhetisch nicht sehr ansprechend.

### DARSTELLUNG DER ERFINDUNG

Aufgabe der Erfindung ist es, einen Tisch der eingangs genannten Art anzugeben, der bei mindestens gleicher Stabilität mit einfacheren, weniger klobigen Bauteilen auskommt und dadurch geeignet ist, einen verbesserten ästhetischen Eindruck zu vermitteln. Die Klappfunktion soll zudem einfach zu bedienen und intuitiv verständlich sein. Mit abgeklappter Tischplatte soll sich der Tisch mit weiteren gleichartigen Tischen platzsparend zusammenstellen lassen.

Diese Aufgabe wird gelöst durch einen Tisch mit den Merkmalen des Anspruchs 1. Der erfindungsgemässe Tisch ist demnach dadurch gekennzeichnet, dass der obere Teil des dritten Beines gegenüber dem unteren Teil um die Längsachse des unteren Teiles verdrehbar ist.

Bevorzugte Ausführungsformen des erfindungsgemässen Tisches sind in den abhängigen Ansprüchen gekennzeichnet. Besonders bevorzugt ist die Ausbildung des Tisches als Stehtisch. Weiter bevorzugt ist, dass der obere Teil des dritten Beines durch Gleitreibung gegen Verdrehen unter seinem eigenen Gewicht fixiert ist.

### KURZE ERLÄUTERUNG DER FIGUREN

Die Erfindung soll nachfolgend anhand eines Ausführungsbeispiels im Zusammenhang mit der Zeichnung näher erläutert werden. Es zeigen:
- Fig. 1: einen als Stehtisch ausgebildeten Tisch mit drei Beinen nach der Erfindung in perspektivischer Ansicht mit Aufsicht auf die Tischplatte;
- Fig. 2: den Tisch von Fig. 1 in perspektivischer Ansicht mit Sicht unter die Tischplatte;
- Fig. 3: eine Ansicht des Tisches mit abgeklappter Tischplatte;
- Fig. 4: zwei Tische derselben Art mit jeweis abgeklappter Tischplatte aneinandergereiht; und
- Fig. 5: eine Detaildarstellung des Verbindungsbereichs der drei Beine im Schnitt (Schnittebene im dritten Bein).

### WEGE ZUR AUSFÜHRUNG DER ERFINDUNG

Der in den Figuren dargestellte Stehtisch weist drei Beine 10, 20 und 30 sowie eine runde Tischplatte 40 auf. Die drei Beine sind bei übereinstimmender Form unter einem Relativwinkel von jeweils 120° angeordnet und verlaufen vom Boden nach oben gegen die Tischplatte 40 hin in einem unteren Bereich I unter einem Winkel zunächst sternförmig zusammen und in einem oberen Bereich II sternförmig wieder auseinander, so dass sie einzeln und mit gegenseitigem Abstand an der Tischplatte 40 enden. Sie sind nur in einem Übergangsbereich III vom unteren I zum oberen Bereich II gebogen, ansonsten aber gerade. Knapp unterhalb des gebogenen Übergangsbreichs III sind sie im unteren Bereich I durch einen Verbindungsknoten 50 miteinander verbunden.

Die beiden Tischbeine 10 und 20 sind mit der Tischplatte 40 über Kippgelenke verbunden, deren Teile an den Beinen mit 13 bzw. 23 und an der Tischplatte mit 41 bzw. 42 bezeichnet sind. Die Achsen der Kippgelenke fluchten miteinander.

Das dritte Tischbein 30 ist im unteren Bereich I aus einem unteren 31 und einem oberen Teil 32 zusammengesetzt, so dass der obere Teil 32 den oberen Bereich II, den Übergangsbereich sowie auch noch einen kleinen Teil des unteren Bereichs I umfasst. Der obere Teil 32 ist mit der Tischplatte 40 lösbar verbunden und gegenüber dem unteren Teil 31 verdrehbar.

Durch seine Verdrehbarkeit kann der obere Teil 32 unter der Tischplatte 40 so wegdreht werden, dass diese danach um die Kippgelenke an den anderen beiden Beinen 10 und 20 abgeklappt werden kann, wie dies in Fig. 3 dargestellt ist. In dieser Stellung befindet sich der obere Teil 32 des dritten Beines 30 in Anlage am oberen Bereich des zweiten Tischbeines 20 und die Tischplatte 40 liegt auf dem dritten Bein 30 auf. Der Tisch steht dabei immer noch auf allen drei Beinen.

Zur lösbaren Verbindung des oberen Teils 32 mit der Tischplatte 40 ist am Ende des oberen Teils 32 ein Kopfstück 33 mit einer flachen, tellerartigen Halteplatte vorgesehen, und als Gegenstück dazu an der Tischplatte 40 eine etwa hufeisenförmige Aufnahme 43, die mit einer Hinterschneidung für den überstehenden Rand der Halteplatte versehen ist. Zusammen mit dem Verdrehen des oberen Teils 32 zum Aboder Aufklappen der Tischplatte 40 wird die Halteplatte des Kopfstücks 33 in die Hinterschneidung der Aufnahme 43 ein- bzw. aus dieser herausgefahren, so dass zum Herstellen bzw. Lösen der Verbindung 32 keine zusätzlichen Handgriffe erforderlich sind. Vorzugsweise rastet die Halteplatte des Kopfstücks 33 in der Aufnahme 43 auch noch leicht ein.

Weiter vorzugsweise sind die Winkel, unter denen die drei Beine 10, 20 und 30 in ihrem unteren I und oberen Bereich II gegen die Senkrechte geneigt verlaufen, so gewählt, dass die abgeklappte Tischplatte 40, wie in Fig. 3 auch dargestellt, parallel zum unteren Teil 31 des dritten Beines ausgerichtet ist. Dies ist z.B. dann der Fall, wenn der Winkel gegenüber der Senkrechten im unteren Bereich I 21° und im oberen Bereich II 36° beträgt. Die Länge des geraden Abschnitts im unteren Bereich I kann z.B: 814.4 mm und im oberen Bereich II 247.9 mm betragen mit einem Radius von 50 mm im Übergangsbereich III.

Bei abgeklappter Tischplatte 40 lassen sich mehrere gleichartige Tische platzsparend zusammenstellen, so wie dies Fig. 4 am Beispiel von zwei Tischen zeigt.

Mit Bezug auf Fig. 5 wird nunmehr die drehbare Verbindung des unteren 31 und des oberen Teils 32 des dritten Beines 30 beschrieben.

Beide Teile 31 und 32 sind rohrförmig und weisen einen runden Querschnitt auf, was vorzugsweise auch auf die anderen beiden anderen Beine 10 und 20 zutrifft. Alle drei Beine können aus Metallrohr hergestellt sein. Im oberen Teil 32 ist eine Schweissronde 35 drehfest, z.B. durch Einschweissen, eingesetzt, in welcher ein Bolzen 36 ebenfalls drehfest verankert ist, der nach unten in den unteren Teil 31 vorsteht. Dort ist ein den Bolzen 36 aufnehmendes Einsatzstück 37 vorhanden ist, welches in einer Ausnehmung ein unter elastischer Deformation am Bolzen 36 anliegendes Reibelement 38 aufweist. Bei Drehung des oberen 32 Teils dreht sich der Bolzen 36 im Einsatzstück 37 und reibt gegen das Reibelement 38, so dass die Bewegung des oberen Teils 32 gegenüber dem unteren Teil 31 durch Gleitreibung gedämpft ist. Vorzugsweise ist die Dämpfung so bemessen, dass das obere Teil 32 gegen Verdrehen unter seinem eigenen Gewicht in jeder Drehstellung fixiert ist, sich dennoch aber leicht bewegen lässt. Der obere Teil 32 ist dadurch gegen ein unkontrolliertes Verdrehen gesichert. Eine ausreichend grosse Reibung kann durch Verwendung eines Materials wie Polyurethan für das Reibelement 38 erzielt werden. Zusätzlich kann, wie in Fig. 5 auch dargestellt, der Bolzen 36 mit umlaufenden Rillen versehen sein, in welche sich das elastische Material des Reibelements 38 unter weiterer Erhöhung der Reibung hinein ausdehnt.

Mit dem Verbindungsknoten 50 sind die drei Beine 10, 20 und 30 verschraubt. Zwei für das dritte Bein verwendete Schrauben 51 sind in Fig. 5 zu erkennen, wobei durch diese Schrauben gleichzeitig das Einsatzstück 37 im unteren Teil 31 des dritten Beines 30 festgelegt wird. Gegen die Schrauben 51 hin ist das Klemmstück 37 abgeflacht, so dass es flächig an der Innenwand des unteren Teiles 31 anliegt.

Die untere Enden der drei Beine mit sogenannten Gleitern 14, 24 und 34 versehen.

### BEZEICHNUNGSLISTE

- 10: erstes Tischbein
- 13: Kippgelenkteil
- 14: Gleiter
- 20: zweites Tischbein
- 23: Kippgelenkteil
- 24: Gleiter
- 30: drittes Tischbein
- 31: unterer Teil des dritten Tischbeins
- 32: oberer Teil des dritten Tischbeins
- 33: Kopfstück
- 34: Gleiter
- 35: Schweissronde
- 36: Bolzen
- 37: Einsatzstück
- 38: Reibelement
- 39: Gleitring
- 40: Tischplatte
- 41: Kippgelenkteil
- 42: Kippgelenkteil
- 43: Aufnahme
- 50: Verbindungsknoten
- 51: Schrauben
- I: unterer Tischbeinbereich
- II: oberer Tischbeinbereich
- III: Übergangsbereich

## Patentansprüche

1. Tisch mit drei Beinen (10, 20, 30) und abklappbarer Tischplatte (40), welcher Tisch auch bei abgeklappter Tischplatte (40) noch auf seinen drei Beinen (10, 20, 30) steht, wobei die Beine (10, 20, 30) gegen die Tischplatte (40) hin in einem unteren Bereich (I) zusammenlaufen, und in einem oberen Bereich (II) gegen die Tischplatte (40) hin schräg auseinanderlaufen, und wobei zwei der drei Beine (10, 20) über Kippgelenke mit der Tischplatte (40) verbunden sind und dass das dritte Bein (30) aus einem unteren (31) und einem oberen Teil (32) zusammengesetzt ist, wobei der obere Teil (32) den oberen Bereich des dritten Beines (30) umfasst, mit der Tischplatte (40) lösbar verbunden und gegenüber dem unteren Teil (31) verdrehbar ist, **dadurch gekennzeichnet, dass** der obere Teil (32) des dritten Beines (30) gegenüber dem unteren Teil (31) um die Längsachse des unteren Teiles (31) drehbar ist.

2. Tisch nach Anspruch 1, **dadurch gekennzeichnet, dass** er als Stehtisch ausgebildet ist, und dass die drei Beine (10, 20, 30) länger als der grösste Durchmesser der Tischplatte (40) ist.

3. Tisch nach Anspruch 1 oder 2, **dadurch gekennzeichnet, dass** der obere Teil (32) durch Gleitreibung gegen Verdrehen unter seinem eigenen Gewicht fixiert ist.

4. Tisch nach einem der Ansprüche 1 - 3, **dadurch gekennzeichnet, dass** die Beine (10, 20, 30) in ihrem unteren Bereich (I) über einen Verbindungsknoten (50) miteinander verschraubt sind.

5. Tisch nach einem der Ansprüche 1 - 4, dadurch gekenzeichnet, dass die Beine (10, 20, 30) nur in einem Übergangsbereich (III) vom unteren (I) zum oberen Bereich (II) gebogen, ansonsten aber gerade sind.

6. Tisch nach Anspruch 5, dadurch gekenzeichnet, dass der untere Teil (31) des dritten Beines (30) parallel zur abgeklappten, auf ihm aufliegenden Tischplatte (40) ausgerichtet ist.

7. Tisch nach einem der Ansprüche 1 - 6, **dadurch gekennzeichnet, dass** die Beine (10, 20, 30) rohrförmig mit vorzugsweise rundem Querschnitt sind.

8. Tisch nach einem der Ansprüche 1 - 7, **dadurch gekennzeichnet, dass** im oberen Teil (32) des dritten Beines (30) ein Bolzen (36) drehfest verankert ist und nach unten in den unteren Teil (31) vorsteht.

9. Tisch nach Anspruch 8, **dadurch gekennzeichnet, dass** im unteren Teil (31) des dritten Beines (30) ein den Bolzen (36) aufnehmendes Einsatzstück (37) vorhanden ist, welches in einer Ausnehmung ein unter elastischer Deformation am Bolzen (36) anliegendes Reibelement (38) aufweist.

10. Tisch nach einem der Ansprüche 1 - 9, **dadurch gekennzeichnet, dass** der obere Teil (32) des dritten Beines (30) an seinem oberen Ende mit einem Kopfstück (33) versehen ist, welches Kopfstück (33) durch Drehen des oberen Teiles (32) des dritten Beines (30) in eine Aufnahme (43) an der Unterseite der aufgeklappten Tischplatte (40) einschwenkbar und darin elastisch fixierbar ist.

## Claims

1. Table having three legs (10, 20, 30) and a foldable table top (40), which table stands on the three legs (10, 20, 30) thereof even when the table top (40) is folded up, the legs (10, 20, 30) converging towards the table top (40) in a lower region (I) and obliquely diverging towards the table top (40) in an upper region (II), and two of the three legs (10, 20) being connected to the table top (40) via pivoted joints and the third leg (30) being composed of a lower (31) and an upper (32) part, the upper part (32) comprising the upper region of the third leg (30), being detachably connected to the table top (40) and being rotatable with respect to the lower part (31), **characterised in that** the upper part (32) of the third leg (30) is rotatable about the longitudinal axis of the lower part (31) with respect to the lower part (31).

2. Table according to claim 1, **characterised in that** it is formed as a bar table and **in that** the three legs (10, 20, 30) are longer than the largest diameter of the table top (40).

3. Table according to either claim 1 or claim 2, **characterised in that** the upper part (32) is fixed against rotating under its own weight by sliding friction.

4. Table according to any of claims 1 to 3, **characterised in that** the legs (10, 20, 30) are screwed together in the lower region (I) thereof via a connection point (50).

5. Table according to any of claims 1 to 4, **characterised in that** the legs (10, 20, 30) are merely bent in a transition region (III) from the lower (I) to the upper (II) region, but are otherwise straight.

6. Table according to claim 5, **characterised in that** the lower part (31) of the third leg (30) is orientated parallel to the folded-up table top (40), which lies thereon.

7. Table according to any of claims 1 to 6, **characterised in that** the legs (10, 20, 30) are tubular, having a preferably round cross section.

8. Table according to any of claims 1 to 7, **characterised in that** a bolt (36) is anchored rotationally engaged in the upper part (32) of the third leg (30) and protrudes downwards into the lower part (31).

9. Table according to claim 8, **characterised in that** an insert (37) which receives the bolt (36) is provided in the lower part (31) of the third leg (30), and comprises, in a recess, a friction element (38) which is positioned against the bolt (36) under resilient deformation.

10. Table according to any of claims 1 to 9, **characterised in that** the upper part (32) of the third leg (30) is provided at the upper end thereof with a head (33), which head (33) can be pivoted into and resiliently fixed in a recess (43) on the underside of the unfolded table top (40) by rotating the upper part (32) of the third leg (30).

## Revendications

1. Table à trois pieds (10, 20, 30) et plateau de table (40) rabattable, laquelle table tient encore sur ses trois pieds (10, 20, 30) même avec le plateau de table (40) rabattu, dans laquelle les pieds (10, 20, 30) convergent contre le plateau de table (40) dans une partie inférieure (I), et divergent obliquement dans une partie supérieure (II) contre le plateau de table (40), et dans laquelle deux des trois pieds (10, 20) sont reliés par l'intermédiaire d'articulations à bascule au plateau de table (40) et dans laquelle le troisième pied (30) est composé d'une partie inférieure (31) et d'une partie supérieure (32), la partie supérieure (32) comprenant la partie supérieure du troisième pied (30), étant reliée de manière amovible au plateau de table (40) et pouvant être tordue par rapport à la partie inférieure (31), **caractérisée en ce que** la partie supérieure (32) du troisième pied (30) peut tourner par rapport à la partie inférieure (31) autour de l'axe longitudinal de la partie inférieure (31).

2. Table selon la revendication 1, **caractérisée en ce qu'**elle est réalisée sous la forme de table haute, et que les trois pieds (10, 20, 30) sont plus longs que le plus grand diamètre du plateau de table (40).

3. Table selon la revendication 1 ou 2, **caractérisée en ce que** la partie supérieure (32) est fixée par friction de glissement contre la rotation sous son propre poids.

4. Table selon l'une des revendications 1 à 3, **caractérisée en ce que** les pieds (10, 20, 30) sont vissés ensemble dans leur partie inférieure (I) par l'intermédiaire d'un point de jonction (50).

5. Table selon l'une des revendications 1 à 4, **caractérisée en ce que** les pieds (10, 20, 30) ne sont courbés que dans une partie de transition (III), de la partie inférieure (I) à la partie supérieure (II), mais sont par ailleurs droits.

6. Table selon la revendication 5, **caractérisée en ce que** la partie inférieure (31) du troisième pied (30) est orientée parallèle au plateau de table (40) rabattu reposant sur lui.

7. Table selon l'une des revendications 1 à 6, **caractérisée en ce que** les pieds (10, 20, 30) ont une forme tubulaire avec préférentiellement une section ronde.

8. Table selon l'une des revendications 1 à 7, **caractérisée en ce qu'**un boulon (36) est ancré solidaire en rotation dans la partie supérieure (32) du troisième pied (30) et fait saillie vers le bas dans la partie inférieure (31).

9. Table selon la revendication 8, **caractérisée en ce qu'**un insert (37) recevant le boulon (37) est présent dans la partie inférieure (31) du troisième pied (30), qui présente dans un évidement un élément de friction (38) en appui par déformation élastique contre le boulon (36).

10. Table selon l'une des revendications 1 à 9, **caractérisée en ce que** la partie supérieure (32) du troisième pied (30) est pourvue au niveau de son extrémité supérieure d'un embout (33), lequel embout (33) est pivotable par rotation de la partie supérieure (32) du troisième pied (30) dans un logement (43) au niveau de la partie inférieure du plateau de table (40) déployé et peut y être fixé de manière élastique.
